# DEMANDE DE BREVET EUROPEEN

(11) **EP 0 785 394 A1**
(43) Date de publication de la demande: **23.07.1997**
(21) Numéro de dépôt: 97420011.5
(22) Date de dépôt: 17.01.1997
(51) Int. Cl.: F21V 25/00, E04H 1/14

(54) **Bloc d'éclairage de cabine téléphonique et cabine téléphonique comportant un tel bloc d'éclairage**

(30) Priorité: 19.01.1996 FR 9600820
(71) Demandeur: MECELEC INDUSTRIES, F-07300 Tournon sur Rhône (FR)
(72) Inventeur: Senebier, Claude, 26000 Valence (FR); Bourret, Joseph, 26600 Chantemerle Les Bles (FR)
(74) Mandataire: Myon, Gérard Jean-Pierre

(57) **Abrégé**

Bloc d'éclairage (8) de cabine téléphonique comprenant au moins une lampe (9, 10), un dispositif d'alimentation associé (12, 12', 13, 13', 14, 15), ledit bloc d'éclairage étant séparé de l'intérieur de ladite cabine par une vasque (7) amovible et un capot (20) séparant ledit dispositif d'alimentation électrique de l'intérieur de ladite cabine y compris lorsque ladite vasque est déposée ou écartée, caractérisé en ce que ledit capot comprend une couche conductrice (25) reliée à la terre.

Le capot (20) isole le dispositif d'alimentation en permanence. Il évite les risques d'électrocution et constitue un blindage électromagnétique du dispositif d'alimentation en question.

## Description

L'invention a trait à un bloc d'éclairage de cabine téléphonique et à une cabine téléphonique comportant un tel bloc d'éclairage.

Un bloc d'éclairage de cabine téléphonique comprend généralement une lampe, par exemple du type au néon, alimentée électriquement à partir du secteur et disposée dans le plafond d'une cabine afin d'éclairer l'intérieur de celle-ci pour permettre l'utilisation du téléphone public du genre "PUBLIPHONE" (marque déposée) quelles que soient les conditions extérieures de luminosité. Un tel bloc d'éclairage est installé à l'intérieur d'une cabine pour l'essentiel de la durée de vie de celle-ci, cette durée de vie étant de plusieurs années, voire plusieurs dizaines d'années. Le bloc d'éclairage d'une cabine est généralement séparé de l'intérieur de celle-ci par une vasque translucide. Cette vasque permet donc de protéger le bloc d'éclairage de tout acte de vandalisme ; elle isole aussi le bloc d'éclairage de l'intérieur de la cabine et garantit donc qu'un utilisateur du téléphone public ne sera pas en contact avec le courant électrique du secteur circulant dans la lampe ou dans son dispositif d'alimentation électrique associé qui peut comprendre des composants de capacité élevée, tels que, par exemple, le ballast ou le démarreur d'une lampe au néon.

Or, au cours de la durée de vie d'une cabine téléphonique, il est nécessaire d'effectuer des opérations de maintenance sur le bloc d'éclairage. Par exemple, il peut être nécessaire de démonter la vasque pour en éliminer les insectes morts qui sont tombés après avoir été brûlés par la lampe. De même, de la poussière se dépose sur la vasque qu'il est nécessaire de nettoyer périodiquement. Enfin, la lampe du bloc d'éclairage peut ne plus fonctionner et il est nécessaire de démonter la vasque afin de changer la lampe en question. Dans tous les cas, une fois la vasque ôtée, le bloc d'éclairage n'est plus isolé par rapport à l'intérieur de la cabine. Compte tenu du courant transitant dans le bloc d'éclairage, celui-ci constitue un dispositif dangereux qui ne peut être manipulé que par un personnel spécialisé et disposant d'une habilitation à cet effet.

Or, le personnel qui effectue les opérations de maintenance courantes à l'intérieur des cabines téléphoniques des lieux publics dépend généralement d'une entreprise de nettoyage et ne possède pas la qualification nécessaire pour intervenir sur des dispositifs réputés dangereux. Ainsi, les opérations de nettoyage de la vasque d'une cabine téléphonique ne peuvent être effectuées que par un personnel hautement qualifié et disposant d'une homologation électrique particulière. Ceci majore d'autant le coût des interventions de maintenance sur ce type de dispositif. De même, lorsque les services municipaux d'une commune détectent qu'une lampe d'éclairage d'une cabine téléphonique est défectueuse, ils doivent faire appel à un personnel spécialisé pour intervenir sur le bloc d'éclairage de la cabine téléphonique.

Par le brevet US-A-2 982 196, on connaît un bloc d'éclairage de cabine téléphonique dans lequel une enceinte située au-dessus d'une vasque amovible renferme les ballast et démarreurs associés à plusieurs lames d'éclairage.

Par ailleurs, les ensembles électriques ou électroniques d'alimentation de la lampe d'un bloc d'éclairage d'une cabine électrique doivent être conforme aux directives sur la compatibilité électro-magnétique des dispositifs électriques. Ainsi, le rayonnement émis par ces systèmes ne doit pas perturber le fonctionnement des autres dispositifs électriques ou électroniques situés à proximité et en particulier ne doivent pas perturber le fonctionnement du téléphone public de la cabine. De la même manière, il est important que le fonctionnement de ce système d'alimentation électrique ne soit pas perturbé par les ondes électromagnétiques transitant à proximité de la cabine.

On sait que les ballasts et les câbles d'un dispositif d'alimentation électrique d'une lampe telle qu'une lampe au néon rayonnent. En effet, les ballasts ont une inductance importante et les câbles sont équivalents à des antennes, ce qui, dans les deux cas facilite le rayonnement.

Les blocs d'éclairage de cabine téléphonique de l'art antérieur ne sont pas conformes aux directives concernant la compatibilité électromagnétique des ensembles électriques ou électroniques car ils sont constitués de composants passifs auxquels ces directives ne s'appliquent pas directement et qui ne forment par un ensemble fermé.

L'invention vise donc à fournir un bloc d'éclairage de cabine téléphonique à proximité duquel ou sur lequel il est possible d'intervenir sans qualification électrique particulière et qui soit conforme aux directives sur la compatibilité électromagnétique.

Dans cet esprit, l'invention concerne un bloc d'éclairage de cabine téléphonique comprenant au moins une lampe, un dispositif d'alimentation associé, le bloc d'éclairage étant séparé de l'intérieur de ladite cabine par une vasque amovible, et un capot séparant le dispositif d'alimentation électrique de la cabine, y compris lorsque la vasque est déposée ou écartée. Ce bloc d'éclairage est caractérisé en ce que le capot comprend une couche conductrice reliée à la terre.

Grâce à l'invention, lorsqu'un opérateur de maintenance dépose la vasque de la cabine, il ne peut toucher le dispositif d'alimentation de la lampe du bloc d'éclairage et ne court donc aucun danger d'électrocution car la lampe n'est pas électriquement dangereuse en elle-même. L'opérateur peut donc procéder aux opérations de nettoyage de la vasque et du bloc d'éclairage en toute sécurité. Il peut même procéder sans danger à une opération de changement de la lampe à titre préventif ou lorsque celle-ci n'est plus en état de fonctionnement. En outre, le capot séparant le dispositif d'alimentation électrique de l'intérieur de la cabine contribue à l'isolation électromagnétique de ce dispositif et le rend ainsi conforme aux directives en la matière. En effet, le capot constitue un blindage du dispositif d'alimentation électrique de la lampe qui permet de garantir la compatibilité électromagnétique de l'ensemble.

Selon un premier mode de réalisation de l'invention, le capot est réalisé dans un matériau électriquement isolant.

Selon un autre mode de réalisation de l'invention, le capot est réalisé en matériau électriquement conducteur. Dans ce cas, la couche conductrice est réalisée par l'armature même du capot, ce qui est particulièrement simple à réaliser et constitue un blindage électromagnétique efficace.

Selon une mode de réalisation avantageux de l'invention et quel que soit le matériau utilisé pour la fabrication du capot, on peut prévoir que le dispositif d'alimentation de la lampe est monté sur la face interne du capot.

Pour des raisons de sécurité, on peut prévoir que le bloc d'éclairage de l'invention comporte des moyens de fixation à la cabine accessibles sans démontage du capot, de sorte que l'ensemble du bloc peut être démonté de la cabine sans accès direct au dispositif d'alimentation électrique.

Selon une autre variante avantageuse de l'invention, le bloc d'éclairage comprend des moyens de verrouillage aptes à empêcher le démontage du capot lorsque le bloc est installé dans la cabine. Ainsi, il est nécessaire de démonter l'ensemble du bloc de la cabine avant de pouvoir accéder au dispositif d'alimentation électrique de la lampe. Ceci contribue encore à améliorer la sécurité du dispositif puisque le dispositif d'alimentation électrique n'est pas accessible lorsqu'il est sous tension. On peut en outre prévoir que les moyens de verrouillage sont destructibles lors de chaque démontage du capot.

Selon un autre aspect avantageux de l'invention, le bloc comprend des moyens d'alimentation en courant dudit dispositif d'alimentation et de ladite lampe aptes à être ouverts par le démontage desdits moyens de fixation.

Selon une autre variante avantageuse de l'invention, le bloc comprend au moins deux lampes alimentées électriquement en parallèle, de sorte que, si l'une de ces lampes est en panne, la cabine est encore éclairée de façon suffisante pour permettre l'utilisation de téléphone public. Les deux lampes peuvent être du type à gaz néon, de forme torique et disposées concentriquement ou de forme rectiligne et disposées parallèlement.

Selon un autre mode de réalisation avantageux de l'invention, le bloc d'éclairage comprend un déflecteur disposé entre les lampes et le toit de la cabine.

L'invention concerne enfin une cabine téléphonique comportant un bloc d'éclairage tel que décrit précédemment.

L'invention sera mieux comprise et d'autres avantages de celle-ci apparaîtront plus clairement à la lumière de la description qui va suivre de trois modes de réalisation d'un bloc d'éclairage de cabine téléphonique conforme à son principe, donnée uniquement à titre d'exemple et faite en référence aux dessins annexés dans lesquels :
- La figure 1 est un schéma de principe en coupe d'une cabine téléphonique incorporant un bloc d'éclairage conforme à l'invention.
- La figure 2 est une vue à plus grande échelle du bloc d'éclairage de la figure 1 ;
- La figure 3 est une vue en perspective du bloc d'éclairage de la cabine de la figure 1 ;
- La figure 4 est une vue en perspective d'un bloc d'éclairage conforme à un second mode de réalisation de l'invention et
- La figure 5 est une vue en perspective d'un bloc d'éclairage conforme à un troisième mode de réalisation de l'invention.

La cabine 1 de la figure 1 comprend un téléphone public 2 logé à l'intérieur d'une enveloppe, par exemple en verre 3, et porté par un poteau-support 4. L'enveloppe 3 est délimitée dans sa partie inférieure par un plancher 5 et dans sa partie supérieure par un toit 6. Comme il apparaît plus clairement à la figure 2, une vasque translucide 7 délimite le centre de la partie supérieure du volume intérieur de la cabine. Cette vasque peut être constituée par une ou plusieurs plaques d'un matériau translucide tel que du verre ou un matériau plastique du genre "PLEXIGLASS" (marque déposée), montées de façon amovible sur des rails 7a et 7b fixés contre les parois de la cabine. La vasque pourrait aussi être constituée par un panneau articulé au moyen de charnières sur l'un des rails 7a ou 7b. Entre le toit 6 et la vasque 7 est disposé un bloc d'éclairage 8 comprenant essentiellement deux lampes au néon circulaires 9 et 10 alimentées en parallèle et disposées concentriquement à l'avant d'un réflecteur 11 destiné à diriger la lumière émise par les lampes 9 et 10 vers l'intérieur de la cabine à travers la vasque 7. Comme il est visible à la figure 3, les dispositifs d'alimentation électriques des lampes 9 et 10 comprennent respectivement un ballast 12 et 12' et un démarreur 13 et 13' montés en parallèle sur une borne de connexion rapide 14 à laquelle est relié un bloc porte-fusible 15.

Un capot 20 isole les ballasts 12 et 12', les démarreurs 13 et 13', la borne de connexion rapide 14 et le porte-fusible 15 de l'intérieur de la cabine, y compris lorsque la vasque 7 est déposée ou rabattue. Ainsi, un agent de maintenance peut intervenir sur la vasque 7, voire même changer une des lampes 9 ou 10 sans aucun risque d'électrocution. En effet, l'ensemble des pièces soumises à des tensions importantes est protégé par le capot 20.

Seuls deux connecteurs électriques 21 et 21' sortent du volume défini par le capot 20 et l'embase 22 du bloc d'éclairage par un orifice 23 et parviennent à travers un second orifice 24 à proximité des lampes 9 et 10. On prévoit que l'extrémité de ces connecteurs 21 et 21' est munie d'une prise femelle dont les fiches sont enchâssées dans un corps en matière isolante apte à pénétrer dans un orifice des lampes 9 et 10 muni de deux fiches mâles, de sorte que les fiches mâles ne peuvent pas être touchées par un opérateur qui manipule ces lampes et que les extrémités des connecteurs 21 et 21' ne portent pas de parties saillantes alimentées par le secteur. Ceci écarte tout danger d'électrocution.

Dans ce mode de réalisation, le capot est réalisé en un matériau électriquement isolant telle qu'une matière plastique et sa forme lui est donnée par thermoformage. Conformément à l'invention la face intérieure du capot 20 est métallisée, de sorte qu'elle est revêtue d'une couche conductrice 25 qui peut être reliée au potentiel de la terre par un conducteur électrique 26 en contact à la fois avec la couche 25 et avec l'embase 22 qui est elle-même reliée à la terre. Selon une autre variante de l'invention, le capot 20 peut être muni d'une couche conductrice constituée par une plaque métallique épousant la forme intérieure du capot 20. Ainsi, le capot 20 constitue un blindage de l'ensemble des composants électriques qu'il renferme, de sorte que le bloc d'éclairage peut être conforme aux directives au sujet de la compatibilité électromagnétique des dispositifs électriques et électroniques. Le blindage électromagnétique obtenu grâce à l'invention est efficace même lorsque la vasque 7 est déposée ou écartée de sa position normale.

L'embase 22 est fixée au toit 6 de la cabine par deux vis 29 et 30 qui sont accessibles sans démontage du capot 20. L'ensemble du bloc d'éclairage peut donc être démonté de la cabine sans que le capot 20 soit extrait du bloc d'éclairage. Ceci contribue encore à la sécurité du dispositif.

Le capot 20 est fixé sur l'embase 22 d'une part par une languette 20a qui pénètre dans une fente 22a de l'embase 22 et d'autre part par une cornière 22b de l'embase 22 qui est repliée sur une languette 20b du capot 20. En outre, les vis 29 et 30 traversent à la fois le capot 20 et l'embase 22 de sorte qu'il n'est pas possible d'extraire le capot 20 du bloc d'éclairage lorsque les vis 29 et 30 sont en place. En d'autres termes, les vis 29 et 30 sont aptes à empêcher le démontage du capot lorsque le bloc est installé dans la cabine puisque, si l'on démonte les vis 29 et 30, l'ensemble du bloc d'éclairage n'est plus solidaire du toit 6.

Par un choix judicieux de la matière de l'embase 22, on peut prévoir que l'équerre 22b est détruite lorsque l'on désengage la languette 20b et l'équerre 22b. Dans ce cas, on peut garantir que tout démontage du capot 20 par rapport à l'embase 22 sera aisément décelable puisque les moyens de verrouillage sont destructibles lors de chaque démontage du capot 20. Ainsi, une homologation de l'ensemble du dispositif par rapport aux directives relatives à la compatibilité électromagnétique des ensembles électriques ou électroniques pourrait n'être accordée que pour un dispositif intègre, c'est-à-dire qui n'a jamais été démonté.

La figure 4 représente un second mode de réalisation d'un bloc d'éclairage de cabine téléphonique conforme à l'invention dans lequel les éléments similaires à ceux du mode de réalisation des figures 1 à 3 portent des références identiques augmentées de 50. Le bloc d'éclairage 58 diffère du précédent essentiellement en ce que les deux lampes 59 et 60 sont de forme rectiligne et disposées parallèlement. Les dispositifs d'alimentation associés à chacune de ces lampes sont montés dans l'intervalle situé entre celles-ci et sont recouverts d'un capot 70 dont la fonction est identique à celle du capot 20 du mode de réalisation des figures 1 et 2. Deux vis 79 et 80 fixent à la fois le capot 70 sur l'embase 72 et l'ensemble du bloc d'éclairage 58 sur le toit non représenté d'une cabine téléphonique.

La figure 5 représente un troisième mode de réalisation d'un bloc d'éclairage de cabine téléphonique conforme à l'invention dans lequel les éléments similaires à ceux du mode de réalisation des figures 1 à 3 portent des références identiques augmentées de 100. Ce bloc d'éclairage 108 diffère des précédents essentiellement en ce que le capot 120 est réalisé dans un matériau électriquement conducteur tel que par exemple de l'acier, du zinc, de l'aluminium ou un alliage de ces corps. Les ballasts 112 et 112', les démarreurs 113 et 113', une borne de connexion rapide 114 et un bloc porte-fusibles 115 sont fixés sur la face interne ou supérieure du capot 120, de sorte que le bloc d'éclairage ainsi réalisé peut être mis en place en une opération contre le toit non représenté d'une cabine téléphonique. Les fiches femelles du connecteur rapide 114 sont orientées vers le haut de sorte qu'elles peuvent coopérer avec les fiches mâles d'un connecteur associé monté fixe sur le contretoit de la cabine. Deux pions 130 et 131 sont prévus pour pénétrer dans des perçages du toit de la cabine alors que deux orifices 132 et 133 sont prévus dans le capot 120 pour être traversés par des vis de fixation sur le toit de la cabine.

Lorsque les vis traversant les orifices 132 et 133 sont desserées, le connecteur rapide femelle 114 est automatiquement séparé du connecteur mâle auquel il est associé, de sorte que l'ensemble des éléments portés par le capot 120 est mis hors circuit. On obtient ainsi une fonction de sécurité supplémentaire dans la mesure où le démontage des moyens de fixation logés dans les orifices 132 et 133 induit l'ouverture de la ligne d'alimentation des ballast 112 et 112', des démarreurs 113 et 113', du fusible 115 et des lampes 109 et 110.

Dans ce mode de réalisation, comme le capot 120 est réalisé dans un matériau électriquement conducteur, il suffit de le mettre à la masse pour réaliser un blindage électromagnétique particulièrement efficace de façon très simple. Comme dans le mode de réalisation des figures 1 à 3, deux lampes 109 et 110 du type à gaz néon et de forme torique sont disposées concentriquement sur la face inférieure du capot 120.

Dans les trois modes de réalisation représentés, le bloc d'éclairage comprend deux lampes montées en parallèle, ce qui rend la cabine téléphonique utilisable même si l'une des deux lampes en question est hors d'usage. C'est dans ce but que le réflecteur 11 est monté entre les lampes 9 et 10 et le toit 6. En effet, grâce au réflecteur, il est possible d'obtenir une luminosité suffisante à l'intérieur de la cabine, soit de l'ordre de 200 lux, alors qu'une seule lampe d'une puissance d'environ 60 watts est utilisée, car le déflecteur 11 dirige la lumière émise par chacune des lampes 9 et 10 vers l'intérieur de la cabine. Bien que cela ne soit pas représenté sur la figure 4, il est possible de disposer un réflecteur entre les lampes 59 et 60 et l'embase 72 du second mode de réalisation de l'invention ou entre les lampes 109 et 110 et le capot 120 du troisième mode de réalisation, ce réflecteur ayant une fonction identique à celle du réflecteur 11 du mode de réalisation des figures 1 à 3.

Il est bien entendu que l'invention est utilisable quel que soit le nombre de lampes montées dans le bloc d'éclairage.

## Revendications

1. Bloc d'éclairage (8) de cabine téléphonique comprenant au moins une lampe (9, 10), un dispositif d'alimentation associé (12, 12', 13, 13', 14, 15), ledit bloc d'éclairage étant séparé de l'intérieur de ladite cabine par une vasque (7) amovible et un capot (20) séparant ledit dispositif d'alimentation électrique de l'intérieur de ladite cabine y compris lorsque ladite vasque est déposée ou écartée, caractérisé en ce que ledit capot comprend une couche conductrice (25) reliée à la terre.

2. Bloc d'éclairage de cabine téléphonique selon la revendication 1, caractérisé en ce que ledit capot (20) est réalisé en un matériau électriquement isolant, ladite couche conductrice (25) étant disposée sur la face interne dudit capot.

3. Bloc d'éclairage de cabine téléphonique selon la revendication 1, caractérisé en ce que ledit capot (120) est réalisé en matériau électriquement conducteur.

4. Bloc d'éclairage de cabine téléphonique selon l'une des revendications 1 à 3, caractérisé en ce que ledit dispositif d'alimentation (112, 112', 113, 113', 114, 115) est monté sur la face interne dudit capot (120).

5. Bloc d'éclairage de cabine téléphonique selon la revendication 1, caractérisé en ce qu'il comporte des moyens de fixation (29, 30, 132, 133) dudit bloc à ladite cabine accessibles sans démontage dudit capot.

6. Bloc d'éclairage de cabine téléphonique selon la revendication 1, caractérisé en ce qu'il comprend des moyens de verrouillage (20a, 22a, 20b, 22b, 29, 30) aptes à empêcher le démontage dudit capot lorsque ledit bloc est installé dans ladite cabine.

7. Bloc d'éclairage de cabine téléphonique selon la revendication 6, caractérisé en ce que lesdits moyens de verrouillage (20a, 22a, 20b, 22b) sont destructibles lors de chaque démontage dudit capot.

8. Bloc d'éclairage selon la revendication 5, caractérisé en ce qu'il comprend des moyens (114) d'alimentation en courant dudit dispositif d'alimentation (112, 112', 113, 113') et de ladite lampe (109, 110) aptes à être ouverts par le démontage desdits moyens de fixation (132, 133).

9. Bloc d'éclairage de cabine téléphonique selon la revendication 1, caractérisé en ce qu'il comprend au moins deux lampes (9, 10, 59, 60) alimentées électriquement en parallèle.

10. Dispositif d'éclairage selon la revendication 9, caractérisé en ce qu'il comprend un réflecteur (11) disposé entre lesdites lampes (9, 10) et le toit (6) de ladite cabine (1).

11. Cabine téléphonique (1) comportant un bloc d'éclairage selon l'une des revendications précédentes.
